# EUROPÄISCHE PATENTANMELDUNG

(11) **EP 2 322 720 A2**
(43) Veröffentlichungstag der Anmeldung: **18.05.2011**
(21) Anmeldenummer: 10014530.9
(22) Anmeldetag: 12.11.2010
(51) Int. Cl.: E01F 13/02

(54) **Vorrichtung zur Befestigung einer Bake an einem Absperrzaun**

(30) Priorität: 16.11.2009 DE 202009015437 U
(71) Anmelder: Schake, Gerald, 58300 Wetter (DE)
(72) Erfinder: Schake, Gerald, 58300 Wetter (DE)
(74) Vertreter: Dörner, Kötter & Kollegen

(57) **Zusammenfassung**

Die Erfindung betrifft eine Vorrichtung zur Befestigung einer Bake (1) an einem Absperrzaun (2), bestehend aus mindestens einer Aufnahme (4) und mit der Aufnahme (4) zusammen wirkenden Haltemitteln (3).

## Beschreibung

Absperrzäune der hier betrachteten Art finden Anwendung zur Absperrung von Baustellen. Es handelt sich um mobile Einrichtungen, die sich insbesondere zur schnellen Anpassung an sich verändernde bzw. fortschreitende Baustellenbereiche eignen. Die Anforderungen an die Absperrzäune sind in gesetzlichen Richtlinien geregelt. Ebenso sind die Anforderungen an die Absicherung einer Baustelle allgemein in gesetzlichen Bestimmungen geregelt. So ist es bei bestimmten Anordnungen erforderlich, bei Verwendung der Absperrzäune alle zehn Meter eine Sicherheitsbake aufzustellen.

Beim Aufstellen der Absperrzäune sowie der Sicherheitsbaken finden sogenannte Fußplatten Anwendung. Bei diesen handelt es sich um aus Kunststoff oder Beton hergestellte Platten, die mit Einstecktaschen versehen sind, in die an dem Zaun bzw. der Bake vorgesehene Füße bzw. Rohre eingesteckt werden. Problematisch bei der Aufstellung der Absperrzäune sowie der Baken ist dabei, dass für die Absperrzäune Fußplatten erforderlich sind und für die Baken ebenfalls jeweils eine Fußplatte erforderlich ist. Infolgedessen ist aufgrund der Größe der Fußplatten eine unmittelbar benachbarte Aufstellung der Bake an den Absperrzäune nicht möglich. Vielmehr verbleibt zwischen der Bake und den benachbarten Zäunen eine Öffnung, deren Größe von der Größe der Fußplatten abhängig ist. Aufgrund dieser Öffnungen ist eine vollständige Absicherung der Baustelle unter Umständen nicht möglich, sodass ein optimaler Unfallschutz nicht gegeben ist.

Hier will die Erfindung Abhilfe schaffen. Der Erfindung liegt die Aufgabe zugrunde, eine Verbesserung bei der Absicherung von Baustellenbereichen zu schaffen. Gemäß der Erfindung wird diese Aufgabe durch eine Vorrichtung zur Befestigung einer Bake an einem Absperrzaun geschaffen, die aus mindestens einer Aufnahme und mit der Aufnahme zusammenwirkenden Haltemitteln besteht.

Mit der Erfindung ist eine Vorrichtung geschaffen, die eine Verbesserung des Unfallschutzes an Baustellen ermöglicht. Dies ist dadurch gewährleistet, dass mit Hilfe der Kombination einer Aufnahme mit Haltemitteln eine direkte Befestigung der Bake an dem jeweiligen Absperrzaun möglich ist. Hierdurch kann auf die Verwendung einer Fußplatte für die Bake verzichtet werden, sodass kein Freiraum zwischen der Bake und dem jeweiligen Absperrzaun entsteht. Vielmehr ist es möglich, eine geschlossene Reihe an Absperrzäunen aufzubauen, zwischen denen keine Freiräume aufgrund der Fußplatten der Baken vorhanden ist und demnach in regelmäßigen Abständen Baken aufstellbar sind.

In Weiterbildung der Erfindung ist die Aufnahme von einem senkrecht ausgerichteten Bolzen gebildet. Es handelt sich hierbei um eine technisch einfache Gestaltung der Aufnahme, die ohne großen Aufwand eine Befestigung der Haltemittel ermöglicht.

In Ausgestaltung der Erfindung weist der Bolzen einen Absatz auf. Durch die abgesetzte Form besteht die Möglichkeit, beim Anbringen der Bake an dem Absperrzaun zunächst eine Vorfixierung vorzunehmen und erst im Anschluss die endgültige Positionierung auf dem Bolzen im Bereich des größeren Durchmessers vorzunehmen.

In vorteilhafter Weiterbildung ist der Bolzen bereichsweise mit Längsnuten versehen. Die Längsnuten bieten die Möglichkeit einer Arretierung unter verschiedenen Winkeln.

Vorteilhaft sind die Haltemittel von einem Ring gebildet. Die Verwendung eines Rings als Haltemittel stellt eine einfache Art der Befestigung dar. Insbesondere in Kombination mit der als Bolzen ausgebildeten Aufnahme ist eine besonders einfache und zugleich außerordentlich zuverlässige Befestigung von Bake und Absperrzaun möglich.

Der Ring weist einen Schlitz auf, weshalb eine Befestigung durch Aufschieben des Rings auf die Aufnahme möglich ist. Es ist somit eine geclipste Verbindung von Bake und Absperrzaun geschaffen.

Bevorzugt ist der Ring im Bereich des Schlitzes auf seiner Außenseite mit Einlaufschrägen versehen. Durch diese Ausbildung ist das Aufclipsen wesentlich vereinfacht, wodurch die Handhabung der Vorrichtung verbessert ist.

Die Anordnung von Baken an dem Absperrzaun unter einem Winkel ist dadurch zusätzlich verbessert, dass an dem Ring innen zwei parallel zueinander ausgerichtete Stege vorgesehen sind.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Fig. 1: die Ansicht eines Absperrzauns mit Bake;
- Fig. 2: die perspektivische, abschnittsweise Darstellung eines Absperrzauns mit Bake in abgewinkeltem Zustand;
- Fig. 3: die perspektivische Darstellung eines Absperrzauns;
- Fig. 4: die vergrößerte Darstellung der Aufnahme des in Figur 3 dargestellten Absperrzauns;
- Fig. 5: die perspektivische Darstellung einer Bake;
- Fig. 6: die abschnittsweise Darstellung eines Absperrzauns mit Bake in nicht arretiertem Zustand.

Figur 1 zeigt eine Bake 1, die an einem Absperrzaun 2 befestigt ist. Die Befestigung erfolgt mittels einer Vorrichtung, welche aus Haltemitteln 3 und Aufnahmen 4 besteht.

Die Bake 1 ist im Ausführungsbeispiel aus Kunststoff hergestellt. Sie weist eine Reflektorfläche 11 auf, die in der Ansicht eine rechteckige Form hat. Die Reflektorfläche 11 ist auf verschiedene Weise gestaltbar. So kann in einfacher Weise eine selbstklebende, reflektierende Folie aufgebracht sein. Zudem besteht auch die Möglichkeit, reflektierende Farben aufzutragen. Auch die Anordnung von sogenannten "Katzenaugen" ist möglich. Vorraussetzung für die Verwendung der verschiedenen Arten von Reflektoren ist lediglich ihr Reflektionsvermögen.

Die Reflektorfläche 11 weist eine gewölbte Form auf, wie insbesondere Figur 5 zu entnehmen ist. Durch die gewölbte Ausbildung der Reflektoren sind die Reflektionseigenschaften der Bake zusätzlich verstärkt, da bei dieser Ausbildung auch auf die sich verändernde Position zum jeweiligen Reflektor beim Passieren der Bake und sich den daraus ergebenden unterschiedlichen Winkeln zu der Reflektorfläche 11 Rechnung getragen wird.

An seinem kopfseitigen Ende ist die Bake 1 mit einem Zylinder 12 versehen. Der Zylinder 12 dient der Befestigung anderer Verkehrsleiteinrichtungen, beispielsweise der Befestigung von Signal- oder Warnleuchten.

An einer Längsseite der Bake 1 sind zwei Haltemittel 3 vorgesehen. Die Haltemittel 3 sind im Ausführungsbeispiel von einem Ring 31 gebildet. Der Ring 31 ist über einen Flansch 32 mit der Bake 1 verbunden. Der Ring 31 weist einen Schlitz 33 auf, der sich axial parallel zur Bake erstreckt. Im Bereich des Schlitzes 33 ist der Ring 31 auf seiner Außenseite mit Einlaufschrägen 34 versehen. Innen sind an dem Ring 31 zwei parallel zueinander ausgerichtete Stege 35 vorgesehen, deren einander zugewandten Flächen die Verlängerungen der Einlaufschrägen 34 bilden.

Der Absperrzaun 2 ist im Ausführungsbeispiel aus Kunststoff hergestellt. Er besteht aus einem oberen Querriegel 21 und einem unteren Querriegel 22. Zwischen den Querriegeln 21 und 22 sind vertikal ausgerichtete Lamellen 23 vorgesehen, die im Ausführungsbeispiel schräg zur Längsmittellinie des Absperrzauns 2 ausgerichtet sind und eine gewölbte Ausbildung haben, wie insbesondere den Figuren 2 und 3 zu entnehmen ist. Die Lamellen 23 dienen einerseits der Stabilisierung des Absperrzauns, andererseits zur Aufbringung von Reflektoren. Die Art der Aufbringung der Reflektoren kann in zu der Bake 1 vergleichbarer und oben beschriebener Weise erfolgen. Zwischen den Lamellen 23 ist eine H-förmige Stütze 24 vorgesehen.

An seiner dem Boden abgewandten ― oberen ― Längsseite ist der Absperrzaun 2 mit Befestigungspunkten 25 versehen. Die Befestigungspunkte 25 dienen der Anordnung von zusätzlichen Warnmitteln, beispielweise in Form von Signal- oder Warnleuchten. An seinen beiden äußersten Enden ist der Absperrzaun 2 zudem auf seiner oberen Seite mit Vierkantbefestigungen 26 versehen, die ebenfalls der Anordnung weiterer Warnmittel dienen. An den stirnseitigen Enden des Absperrzauns 2 sind Ausnehmungen 27 ausgebildet. Zudem sind die Stirnseiten des Absperrzauns 2 mit Rundungen 28 versehen.

Die Aufnahmen 4 sind an den stirnseitigen Enden des Absperrzauns 2 vorgesehen. Im Ausführungsbeispiel sind an beiden Stirnseiten jeweils zwei Aufnahmen 4 in den Ausnehmungen 27 vorgesehen. Die Aufnahmen 4 sind von jeweils einem Bolzen 41 gebildet, der senkrechte ausgerichtet ist. Jeder Bolzen 41 weist einen Absatz 42 auf, wodurch ein Abschnitt 43 größeren Durchmessers und ein Abschnitt 44 kleineren Durchmessers ausgebildet sind. Der Abschnitt 44 kleineren Durchmessers befindet sich dabei auf der der Oberseite des Absperrzauns 2 zugewandten Seite des Bolzens 41.

Der Bolzen 41 ist bereichsweise mit Längsnuten 45 versehen. Im Ausführungsbeispiel sind die Längsnuten 45 im Abschnitt 43 größeren Durchmessers angeordnet. Im Ausführungsbeispiel sind vier Längsnuten 45 vorgesehen. Zwischen den Längsnuten 45 sind dadurch Segmente 46 ausgebildet.

Im Ausführungsbeispiel ist der die Aufnahme 4 bildende Bolzen 41 durchgängig in der Ausnehmung 27 des Absperrzauns 2 angeordnet. Der Bolzen 41 bildet dabei die Verlängerung des stirnseitigen Endes des Absperrzauns 2 in senkrechter Richtung. In Abwandlung des Ausführungsbeispiels besteht auch die Möglichkeit, den Bolzen 41 über das stirnseitige Ende des Absperrzauns 2 hervorragen zu lassen.

Bei der Benutzung der erfindungsgemäßen Vorrichtung zur Befestigung der Bake 1 an dem Absperrzaun 2 wird die Bake 1 mit der Längsseite, an der die Haltemittel 3 angeordnet sind, an den Absperrzaun 2 herangeführt. Dies geschieht derart, dass der Ring 31 mit den Einlaufschrägen 34 in Berührung mit dem Abschnitt 44 kleineren Durchmessers des Bolzens 41 gebracht wird. Die Bake 1 wird dann gegen den Absperrzaun 2 gedrückt. Unter dem Druck dringt der Bolzen 41 entlang der Einlaufschrägen 34 in den Ring 31 ein, in dem sich der Schlitz 33 weitet. Sobald der Schlitz 33 eine Weite erreicht hat, die dem Durchmesser des Abschnitts 44 entspricht, gleitet der Bolzen 41 in das Innere des Rings 31. Aufgrund des geringeren Durchmessers des Abschnitts 44 ist in dieser Position, die in Figur 6 dargestellt ist, noch keine endgültige Arretierung möglich. Aufgrund der unterschiedlichen Durchmessers des Abschnitts 44 und des Rings 31 ist die Bake im Verhältnis zum Absperrzaun beweglich. Diese Beweglichkeit vereinfacht die Verbindung zwischen dem zweiten an der Bake vorgesehene Haltemittels 3 an der zweiten Aufnahme 4 am Absperrzaun 2. Die Befestigung des zweiten Haltemittels 3 erfolgt ebenfalls in der vorbeschriebenen Weise.

Sobald beide an der Bake 1 vorgesehenen Haltemittel 3 die in Figur 6 dargestellte Position an den beiden Aufnahmen 4 des Absperrzauns 2 eingenommen haben, wird die Bake 1 entlang des Bolzen 41 in Richtung des bodenseitigen Endes bewegt. Dabei kommt der Ring 31 zur Anlage mit dem Absatz 42. Die Bake 1 wird dann um die Längsmittellinie des Bolzen 41 bzw. des Rings 31 verschwenkt, sodass die Stege 35 über einer der Längsnuten 45 positioniert sind. Aufgrund der an den Stirnseiten des Absperrzauns 2 vorgesehenen Rundungen 28 ist die Schwenkbewegung ungehindert möglich. Durch ein weiteres Herablassen der Bake 1 in Richtung des Bodens gleiten die Stege 35 in die Längsnuten 45. Das bodenseitige Ende der Ausnehmung 27 stellt dabei den Anschlag dar. Die Bake 1 ist dann entweder in der in Figur 1 dargestellten Position angeordnet, in der die Bake 1 die Verlängerung des Absperrzauns 2 darstellt, oder in der in Figur 2 dargestellten Position, in der die Bake 1 einen Winkel von 90° zum Absperrzaun 2 einnimmt.

In der in den Figuren dargestellten Ausführungsform besteht die Möglichkeit, die Bake 1 im rechten Winkel zum Absperrzaun 2 oder in Verlängerung des Absperrzauns 2 anzuordnen. Bei einer Anbringung von mehr als vier Längsnuten 45 an dem Bolzen 41 ist auch eine feinere Einstellung mit mehreren Positionen verschiedener Winkel möglich. Bei der dargestellten Ausführung kann beispielsweise die Ausrichtung der Bake 1 in Verlängerung des Zauns 2 als Transportposition genutzt werden, in der eine einfache Stapelbarkeit möglich ist, während die abgewinkelte Position der Bake 1 in der Regel die Arbeitsposition darstellt, in der die Bake 1 ihre Warnfunktion wahrnimmt. Die Veränderung der Position erfolgt durch Anheben der Bake 1, wodurch die Stege 35 die Nuten 45 verlassen, wodurch ein Schwenken der Bake 1 um die Bolzen 41.ermöglicht ist. Zum Arretieren der Bake 1 wird diese in oben beschriebener Weise wieder herabgelassen, sodass die Stege 35 wieder in die Nuten 45 einfahren.

Im Ausführungsbeispiel ist die Aufnahme 4 an dem Absperrzaun 2 vorgesehen und es sind die Haltemittel 3 an der Bake 1 vorgesehen. In Abwandlung des Ausführungsbeispiels besteht selbstverständlich auch die Möglichkeit, die Aufnahme 4 an der Bake 1 sowie die Haltemittel 3 an dem Absperrzaun 2 vorzusehen. Beide Ausführungsformen bieten in gleicher Weise die vorteilhaften Effekte der vorliegenden Erfindung.

## Patentansprüche

1. Vorrichtung zur Befestigung einer Bake (1) an einem Absperrzaun (2), bestehend aus mindestens einer Aufnahme (4) und mit der Aufnahme (4) zusammen wirkenden Haltemitteln (3).

2. Vorrichtung nach Anspruch 1, **dadurch gekennzeichnet, dass** die Aufnahme (4) an dem Absperrzaun (2) vorgesehen ist und die Haltemittel (3) an der Bake (1).

3. Vorrichtung nach Anspruch 1, **dadurch gekennzeichnet, dass** die Aufnahme (4) an der Bake (1) vorgesehen ist und die Haltemittel (3) an dem Absperrzaun (2).

4. Vorrichtung nach einem oder mehreren der vorgenannten Ansprüche, **dadurch gekennzeichnet, dass** die Aufnahme (4) von einem senkrecht ausgerichteten Bolzen (41) gebildet ist.

5. Vorrichtung nach einem oder mehreren der vorgenannten Ansprüche, **dadurch gekennzeichnet, dass** der Bolzen (41) einen Absatz (42) aufweist.

6. Vorrichtung nach einem oder mehreren der vorgenannten Ansprüche, **dadurch gekennzeichnet, dass** der Bolzen (41) bereichsweise mit Längsnuten (45) versehen ist.

7. Vorrichtung nach einem oder mehreren der vorgenannten Ansprüche, **dadurch gekennzeichnet, dass** die Haltemittel (3) von einem Ring (31) gebildet sind.

8. Vorrichtung nach einem oder mehreren der vorgenannten Ansprüche, **dadurch gekennzeichnet, dass** der Ring (31) einen Schlitz (33) aufweist.

9. Vorrichtung nach einem oder mehreren der vorgenannten Ansprüche, **dadurch gekennzeichnet, dass** der Ring (31) im Bereich des Schlitzes (33) auf seiner Außenseite mit Einlaufschrägen (34) versehen ist.

10. Vorrichtung nach einem oder mehreren der vorgenannten Ansprüche, **dadurch gekennzeichnet, dass** an dem Ring (31) innen zwei parallel zueinander ausgerichtete Stege (35) vorgesehen sind.
